# EUROPÄISCHE PATENTSCHRIFT

(11) **EP 3 240 936 B1**
(45) Veröffentlichungstag und Bekanntmachung des Hinweises auf die Patenterteilung: **31.01.2024**
(21) Anmeldenummer: 15804524.5
(22) Anmeldetag: 03.12.2015
(51) Int. Cl.: E05F 15/70, E05F 15/611

(54) **VERFAHREN ZUM BETREIBEN EINES TÜRANTRIEBS, TÜRANTRIEBSSTEUERUNG, TÜRANTRIEB UND DREHFLÜGELTÜR**
METHOD FOR OPERATING A DOOR DRIVE, DOOR DRIVE CONTROLLER, DOOR DRIVE, AND SWING DOOR
PROCÉDÉ PERMETTANT DE FAIRE FONCTIONNER UN ENTRAÎNEMENT DE PORTE, COMMANDE D'ENTRAÎNEMENT DE PORTE, ENTRAÎNEMENT DE PORTE ET PORTE BATTANTE

(30) Priorität: 30.12.2014 DE 102014119734
(43) Veröffentlichungstag der Anmeldung: 08.11.2017
(73) Patentinhaber: Hörmann KG Antriebstechnik, 33803 Steinhagen (DE)
(72) Erfinder: BEHNKE, Thomas, 32257 Bünde (DE)
(74) Vertreter: Kastel, Stefan
(86) Internationale Anmeldenummer: PCT/EP2015/078596
(87) Internationale Veröffentlichungsnummer: WO 2016/107716

(56) Entgegenhaltungen:
- DE-A1-102005 024 654
- DE-A1-102011 078 832

## Beschreibung

Die Erfindung betrifft ein Verfahren zum Betreiben eines Türantriebs, der zum Antreiben eines Flügels einer Gebäudetür, insbesondere eines Drehflügels einer Drehflügeltür, ausgebildet ist, eine Türantriebssteuerung zum Durchführen eines derartigen Verfahrens, einen damit versehenen Türantrieb sowie eine mit einem derartigen Türantrieb versehene Drehflügeltür.

Die Erfindung liegt auf dem Gebiet von Türantrieben für Türen von Bauwerken und Gebäuden.

Drehflügeltürantriebe zum Antreiben von Drehflügeltüren sind beispielsweise aus der WO 2013/107659 A1, der EP 2 617 929 A2, der DE 10 2012 110 914 A1, der DE 20 2012 100 171 U1, der DE 20 2012 101 390 U1, der DE 10 2011 078 832 A1 oder der DE 20 2012 101 391 U1 bekannt.

DE 10 2005 024 654 A1 offenbart einen Schiebetürbeschlag für eine mindestens zwei Flügel aufweisende Schiebetür, bei der die Flügel in einer Geschlossenstellung in einer gemeinsamen Ebene liegen und zum Öffnen der Schiebetür zunächst ein Flügel quer zu dieser Ebene in eine Versatzstellung bringbar ist, aus welcher dieser Flügel vor oder hinter einen anderen Flügel in eine Offenstellung parallel zu der Ebene verschiebbar ist. Um den Beschlag gebrauchsvorteilhaft weiterzubilden, ist vorgesehen, dass zumindest die Verlagerung von der Geschlossenstellung in die Versatzstellung bzw. umgekehrt motorgetrieben erfolgt.

Aufgabe der Erfindung ist es, eine manuelle Bedienbarkeit einer mit einem Türantrieb versehenen Gebäudetür funktionell zu verbessern.

Diese Aufgabe wird durch ein Verfahren gemäß Anspruch 7 4- bzw. eine Türantriebssteuerung gemäß Anspruch 1 gelöst. Ein damit versehener Türantrieb sowie eine damit versehene Drehflügeltür sind Gegenstände der weiteren Nebenansprüche.

Vorteilhafte Ausgestaltungen der Erfindung sind Gegenstand der Unteransprüche. Gemäß einem Aspekt schafft die Erfindung ein Verfahren zum Betreiben eines an einen Flügel einer Gebäudetür angeschlossenen Türantriebs, umfassend: Erfassen, ob der Flügel manuell in Schließrichtung in einen an die Schließendstellung angrenzenden Schließendbereich hinein bewegt wird, und motorisches angetriebenes Zuziehen des Flügels durch Antreiben des Flügels in die Schließendstellung, wenn sich der Flügel in dem Schließendbereich befindet, wobei der Schließendbereich der Bereich von der Schließendstellung bis zu einer Reversiergrenze ist, wobei die Reversiergrenze eine Position nahe der Schließendstellung ist, die einen von der Reversiergrenze bis maximal zur Öffnungsendstellung reichenden Normalbetriebsbereich von einem Schließendbereich trennt, wobei im Normalbetriebsbereich in einem Automatikmodus eine Kraftabschaltung oder eine Kraftabschaltung und ein anschließender Reversierbetrieb aktiv ist und im Schließendbereich nicht.

Es ist bevorzugt, dass der Zuziehschritt umfasst: motorisches Antreiben des Flügels bis in seinen mechanischen Anschlag an der Schließendstellung.

Es ist bevorzugt, dass der Zuziehschritt umfasst: Erfassen eines Überschreitens einer Kraftschwelle bei Anschlag des Flügels in die Schließendstellung.

Es ist bevorzugt, dass der Zuziehschritt umfasst: Abschalten des Türantriebs in der Schließendstellung.

Es ist bevorzugt, dass der Zuziehschritt umfasst: Speichern der durch den Anschlag in der Schließendstellung definierten Position als Referenzposition und/oder Soll-Schließendstellung.

Es ist bevorzugt, dass der Türantrieb in dem Automatikmodus zum motorischen Antreiben einer Öffnungs- und Schließbewegung des Flügels auf zumindest einem Teil der Bewegungsstrecke mit einer Normalbewegungsgeschwindigkeit angetrieben wird und dass der Zuziehschritt umfasst: Antreiben des Flügels mit einer Schließgeschwindigkeit, die langsamer als die Normalbewegungsgeschwindigkeit ist.

Es ist bevorzugt, dass der Schließendbereich weniger als die Hälfte der Bewegungsstrecke zwischen Öffnungsendstellung und Schließendstellung beträgt.

Es ist bevorzugt, dass der Schließendbereich weniger als ein Drittel der Bewegungsstrecke beträgt.

Es ist bevorzugt, dass der Schließendbereich, in dem der Zuziehschritt aktiviert wird, einem Bereich von der Schließendstellung bis zu einer Position entspricht, in der die Schließkante des Drehflügels 20 mm bis 110 mm, bevorzugt 40 mm bis 60 mm und am meisten bevorzugt maximal 50 mm Abstand von ihrer Lage in der Schließendstellung hat.

Gemäß einem weiteren Aspekt schafft die Erfindung eine Türantriebssteuerung zum Steuern eines an einen Flügel einer Gebäudetür angeschlossenen Türantriebs, wobei die Türantriebssteuerung dazu ausgebildet ist, den Türantrieb in einem Automatikmodus, in dem der Flügel motorisch angetrieben bewegt wird, und in einem Manualmodus, in dem der Flügel manuell bewegt wird, zu steuern, wobei die Türantriebssteuerung eine Schließendbereichserfassungseinrichtung, die dazu ausgebildet ist, im Manualmodus zu erfassen, ob sich der Flügel beim manuellen Schließen in einen an die Schließendstellung angrenzenden Schließendbereich hinein bewegt, und eine Zuzieheinrichtung umfasst, die dazu ausgebildet ist, den Türantrieb zum motorisch angetriebenen Zuziehen des Flügels durch Antreiben des Flügels in die Schließendstellung anzusteuern, wenn die Schließendbereichserfassungseinrichtung erfasst, dass der Flügel sich manuell in den Schließendbereich hinein bewegt oder sich bei aktivem Manualmodus in dem Schließendbereich befindet, wobei der Schließendbereich der Bereich von der Schließendstellung bis zu einer Reversiergrenze ist, wobei die Reversiergrenze eine Position nahe der Schließendstellung ist, die einen von der Reversiergrenze bis maximal zur Öffnungsendstellung reichenden Normalbetriebsbereich von einem Schließendbereich trennt, wobei im Normalbetriebsbereich im Automatikmodus eine Kraftabschaltung oder eine Kraftabschaltung und ein anschließender Reversierbetrieb aktiv ist und im Schließendbereich nicht.

Es ist bevorzugt, dass die Türantriebssteuerung eine Schließbewegungserfassungseinrichtung zum Erfassen, ob der Flügel manuell in Schließrichtung bewegt wird, aufweist, wobei die Zuzieheinrichtung derart ausgebildet ist, dass das Zuziehen dann durchgeführt wird, wenn die Schließbewegungserfassungseinrichtung eine manuelle Bewegung in Schließrichtung erfasst.

Es ist bevorzugt, dass die Türantriebssteuerung zum Durchführen des folgenden Schritts ausgebildet ist: Zuziehen des Flügels durch motorisches Antreiben des Flügels bis in seinen mechanischen Anschlag an der Schließendstellung.

Es ist bevorzugt, dass die Türantriebssteuerung zum Durchführen des folgenden Schritts ausgebildet ist: Erfassen eines Überschreitens einer Kraftschwelle bei Anschlag des Flügels in die Schließendstellung.

Es ist bevorzugt, dass die Türantriebssteuerung zum Durchführen des folgenden Schritts ausgebildet ist: Abschalten des Türantriebs in der Schließendstellung.

Es ist bevorzugt, dass die Türantriebssteuerung zum Durchführen des folgenden Schritts ausgebildet ist: Speichern der durch den Anschlag in der Schließendstellung definierten Position als Referenzposition und/oder Soll-Schließendstellung.

Es ist bevorzugt, dass die Türantriebssteuerung dazu ausgebildet ist, den Türantrieb in dem Automatikmodus derart zu steuern, dass er den Flügel auf zumindest einem Teil der Bewegungsstrecke mit einer

Normalbewegungsgeschwindigkeit antreibt und dass die Zuzieheinrichtung dazu ausgebildet ist, den Türantrieb beim Zuziehen derart anzusteuern, dass er den Flügel mit einer Schließgeschwindigkeit antreibt, die langsamer als die Normalbewegungsgeschwindigkeit ist.

Gemäß einem weiteren Aspekt schafft die Erfindung einen Türantrieb zum Antreiben einer Drehflügeltür, umfassend eine Türantriebssteuerung nach einer der zuvor erläuterten Ausgestaltungen.

Gemäß einem weiteren Aspekt schafft die Erfindung eine Drehflügeltür, umfassend eine Zarge, einen an der Zarge um eine seitliche Hochachse drehbar angelenkten Drehflügel und einen solchen Türantrieb.

Bisher ergibt sich das Problem, dass beim manuellen Betätigen von Türen für Gebäude und Bauwerke, insbesondere Drehflügeltüren, welche mit elektrischen Antrieben ausgestattet sind, mit Erreichen der Türposition "ZU" die Tür aufgrund mechanischen Spiels des Antriebssystems und/oder des Gegendrucks der Türdichtungen nicht abdichtend im Türrahmen positioniert wird.

In einer besonders bevorzugten Ausgestaltung der Erfindung wird mit Hilfe eines Positionsgebers eine manuelle Türbewegung in Richtung "TÜR ZU" erfasst. Wenn sich der angetriebene Türflügel kurz vor der Endlage "TÜR ZU" befindet - insbesondere wenn eine Reversiergrenze des motorisch angetriebenen Systems erreicht wird -, schaltet sich das Antriebssystem ein und verführt die Tür sanft - d.h. beispielsweise mit geringerer Geschwindigkeit - in die natürliche Endlage der Zarge.

Besonders bevorzugt referenziert sich im Anschluss an diesen Prozess die Türantriebssteuerung, wodurch eine Berücksichtigung des mechanischen Schlupfes oder mechanischen Spiels des Antriebssystems korrigiert wird.

Mit besonders bevorzugten Ausgestaltungen lassen sich insbesondere einer, mehrere oder alle der folgenden Vorteile erreichen:
a) Verhindern von Zugluft,
b) korrektes Einrasten eines Türschnappers in ein Schließblech an der Zarge,
c) Reduzierung des Kraftaufwandes bei manuellem Zudrücken der Tür,
d) Erhöhung der Positioniergenauigkeit des Antriebes durch Korrektur des System-Schlupfes.

Ein Ausführungsbeispiel wird im Folgenden anhand der beigefügten Zeichnungen näher erläutert. Darin zeigt:
- Fig. 1: eine Innenansicht einer automatisch antreibbaren Gebäudetür am Beispiel einer Drehflügeltür mit Türantrieb;
- Fig. 2: einen Horizontalschnitt entlang der Linie II-II von Fig. 1 in der Schließendlage "TÜR ZU";
- Fig. 3: eine schematische Blockdarstellung des Aufbaus des Türantriebes;
- Fig. 4: eine Ansicht wie in Fig. 2 bei geöffneter Tür, wobei eine manuelle Schließbewegung eingeleitet wird;
- Fig. 5: eine Ansicht vergleichbar von Fig. 4 beim manuellen Schließen der Tür, wobei sich die Tür in einem Schließendbereich kurz vor Erreichen der Schließendlage befindet;
- Fig. 6: ein schematisches Blockschaltbild einer Türantriebssteuerung des in Fig. 3 dargestellten Türantriebs.

In Fig. 1 ist eine auf Wunsch automatisch antreibbare Gebäudetür 10 in Form einer Drehflügeltür 12 mit Türantrieb 14 gezeigt.

Die Gebäudetür 10 hat einen hier als Drehflügel 16 ausgebildeten Flügel 18 und eine Zarge 20.

Der Drehflügel 16 ist mittels Türscharnieren oder Türbändern 22 um eine seitliche Hochachse 24 drehend schwenkbar an der Zarge 20 angelenkt. Der Flügel 18 ist, wie dies bei Zimmertüren oder sonstigen Gebäudetüren gut bekannt ist, mit einer Türklinke 26 zum manuellen Betätigen eines nicht näher dargestellten Türschlosses ausgestattet. Durch Drücken der Türklinke 26 lässt sich ein (nicht dargestellter) Türschnäpper aus seiner Schließlage an einem (nicht dargestellten) Schließblech der Zarge 20 herausziehen, um so den Flügel 18 manuell öffnen zu können.

Zur wahlweisen automatischen Betätigung ist der Türantrieb 14 vorgesehen, der ein Türantriebsgehäuse 28 und einen motorisch antreibbaren Türantriebsarm 30 aufweist. Es sind verschiedene Montagearten möglich. Beispielsweise könnte das Türantriebsgehäuse 28 auf dem Flügel 18 montiert werden, wobei das freie Ende des Türantriebsarms 30 ortsfest im Bereich der Zarge 20 angeschlossen wird. Dargestellt ist als Beispiel eine Montageart, wo das Türantriebsgehäuse 28 ortsfest im Bereich der Zarge 20 befestigt ist, und ein freies Ende des Türantriebsarms 30 an dem Flügel 18 angeschlossen ist.

Auch sind unterschiedliche Möglichkeiten eines Anschlusses des Türantriebsarms 30 denkbar. In dem dargestellten Beispiel ist eine Gleitschiene 32 vorgesehen, an oder in der ein freies Ende des Türantriebsarms 30 bei Bewegung des Türantriebsarms 30 gleiten kann. Eine andere, hier nicht näher dargestellte Antriebsart ist ein sogenanntes Knickarmgestänge, wobei der Türantriebsarm 30 ein erstes Stangenelement bildet, das gelenkig an ein zweites Stangenelement angeschlossen ist, welches wiederum mit seinem anderen Ende angeschlossen wird.

Diese vorgenannten Montagearten sind bei Türantrieben 14 für Drehflügeltüren 12 gut bekannt und werden hier nicht näher erläutert.

Fig. 2 zeigt die Gebäudetür 10 im Horizontalschnitt, wobei sich der Flügel 18 in seiner Schließendlage "TÜR ZU" befindet. Die Gebäudetür 10 ist vollständig geschlossen. Der Flügel 18 liegt an (nicht dargestellten) Türdichtungen an, wodurch das Durchtreten von Zugluft durch die Gebäudetür 10 vermieden wird. In dieser Schließendlage wird der Flügel 18 durch den an dem Schließblech der Zarge 20 angreifenden Türschnäpper gehalten.

Fig. 3 zeigt schematisch den inneren Aufbau eines Ausführungsbeispiels des Türantriebs 14.

Der Türantrieb 14 weist einen Elektromotor 34 auf, der über ein Türantriebsgetriebe 36 an den Türantriebsarm 30 derart getrieblich angekoppelt ist, dass eine Drehung einer Motorwelle 38 des Elektromotors 34 eine Bewegung des Türantriebsarms 30 erzeugt und umgekehrt eine Bewegung des Türantriebsarms 30 eine Drehung der Motorwelle 38 des Elektromotors 34 ergibt.

An die Motorwelle 38 ist ein Positionsgeber 40 angeschlossen.

Das Türantriebsgetriebe 36 ist formschlüssig, d.h. im Wesentlichen schlupffrei bzw. mit geringem Restschlupf versehen, so dass an der Motorwelle 38 durch den Positionsgeber 40 eine Position des an den Türantriebsarm 30 angeschlossenen Flügels 18 erfassbar ist.

Weiter weist der Türantrieb 14 eine Türantriebssteuerung 42 zum Steuern des Betriebs des Türantriebes 14 auf.

An die Türantriebssteuerung 42 ist ein durch eine Antenne 44 symbolisierter Funkempfänger angeschlossen, der ein bidirektionaler Funksendeempfänger sein kann, und Signale von einer in Fig. 1 dargestellten mobilen Fernbedienung 46, insbesondere Funkfernbedienung, empfangen kann.

Weiter ist an die Türantriebssteuerung 42 ein stationärer Signalgeber 48 (oder eine stationäre Fernbedienung) anschließbar. Der Signalgeber 48 kann, wie angedeutet, drahtgebunden oder ebenfalls über eine Funkstrecke mit der Türantriebssteuerung 42 verbunden sein. Der Signalgeber 48 ist beispielsweise mittels Tasten von einer Person zur Betätigung des Türantriebs 14 betätigbar.

Die Türantriebssteuerung 42 weist weiter eine Benutzerschnittstelle 50, beispielsweise mit Tastatur oder Wählschaltern oder Schiebeschaltern auf, mittels der ein Benutzer Einstellungen an der Türantriebssteuerung 42 vornehmen kann.

Weiter weist der Türantrieb 14 eine Beleuchtung 52 auf, die auch als optisches Signal für einen Benutzer eingesetzt werden kann.

Die Türantriebssteuerung 42 ist an dem Positionsgeber 40 angeschlossen, um Positionen des angeschlossenen Türflügels 18 sowie Positionsänderungen zu erfassen.

Weiter ist die Türantriebssteuerung 42 an den Elektromotor 34 angeschlossen, um den Elektromotor zum automatischen Antreiben des Flügels 18 anzusteuern.

Weiter ist die Türantriebssteuerung 42 dazu ausgebildet, den Kraftbedarf des Elektromotors 34 zu erfassen. Beispielsweise wird hierzu die Leistungsaufnahme, die Drehzahl und/oder die Spannung bzw. der Strom der Elektromotors 34 erfasst, um hieraus Rückschlüsse auf die aktuelle aufzuwendende Kraft zu erhalten.

Die Türantriebssteuerung kann beispielsweise in einem Automatikmodus betrieben werden, um den Flügel 18 motorisch zwischen seiner Schließendlage und einer Öffnungsstellung zu bewegen.

Ein solcher Automatikbetrieb kann beispielsweise durch einen Impulsfolgebetrieb eingeleitet werden. Hierzu kann eine Person, die beispielsweise ein automatisches Öffnen des Flügels 18 wünscht, wahlweise die mobile Fernbedienung 46 betätigen oder den stationären Signalgeber 48 betätigen. Dies erkennt die Türantriebssteuerung 42 als Wunsch, den Flügel 18 automatisch zu öffnen oder - falls die Tür, wie in Fig. 4 dargestellt, bereits geöffnet ist - automatisch zu schließen.

Während einer motorisch angetriebenen Bewegung des Flügels 18 überwacht die Türantriebssteuerung 42 im Automatikmodus den Kraftbedarf des Elektromotors 34. Erhöht sich die durch den Elektromotor aufzuwendende Kraft über einen Schwellwert hinaus, so kann darauf geschlossen werden, dass der Flügel 18 gegen ein Hindernis oder eine Person fährt. Der Türantrieb 14 stoppt dann die entsprechende Bewegung und reversiert diese, um den Flügel 18 zumindest ein Stück zurückzufahren. Diese entsprechende Abschaltfunktion bzw. Reversierfunktion funktioniert bei einer automatischen Schließbewegung bis kurz vor der in Fig. 2 dargestellten Schließendlage. Es lässt sich über die Bedienerschnittstelle 50 eine sogenannte Reversiergrenze einstellen, welche in Fig. 5 angedeutet ist. Beispielsweise funktioniert die Kraftabschaltung bzw. Reversierfunktion auf dem gesamten Schließweg, bis sich die Schließkante 54 des Flügels 18 noch um einen vorbestimmten einstellbaren Abstand 56 - die Reversiergrenze - von ihrer Lage in der Schließendstellung befindet. Der Abstand ist z.B. etwas geringer als 50 mm.

Man kann bei entsprechend geringem Abstand 56 davon ausgehen, dass eine Erhöhung der Kraft bei Überfahren des Abstandes 56 durch den Anschlag des Flügels 18 an der Zarge 20 bzw. an den Türdichtungen bewirkt wird.

Der Abstand 56 der Reversiergrenze ist vorzugsweise derart zu wählen, dass keine Körperteile oder sonstige Gegenstände zwischen sich schließendem Flügel 18 und Zarge 20 eingeklemmt werden können.

Neben dem zuvor erläuterten Automatikmodus ist der Türantrieb 14 aber auch dazu eingerichtet, dass der daran angeschlossene Flügel 18 manuell betätigbar ist.

In Fig. 6 ist eine schematische Blockdarstellung eines möglichen Ausführungsbeispiels der Türantriebssteuerung 42 mittels Funktionsblöcken dargestellt. Die entsprechenden durch die Funktionsblöcke angedeuteten Einrichtungen lassen sich beispielsweise durch entsprechende Programmierung einer zentralen Prozessoreinheit der Türantriebssteuerung 42 realisieren.

Die Türantriebssteuerung 42 weist eine Automatikmodussteuerung 58 zur Steuerung des Türantriebs im Automatikmodus auf. Die Automatikmodussteuerung 58 lässt sich beispielsweise durch die Fernbedienung 46 oder den Signalgeber 58 aktivieren, wie dies durch einen Automatikmodussteuerungsbefehl 60 angedeutet ist. Die Automatikmodussteuerung 58 führt den oben erläuterten Automatikmodus des Türantriebs 14 aus, wie er im Übrigen gut bei Türantrieben bekannt ist.

Die Türantriebssteuerung 42 weist weiter eine Manualbetätigungserfassungseinrichtung 62 zum Erfassen einer manuellen Betätigung der Gebäudetür 10 auf.

Die Manualbetätigungserfassungseinrichtung 62 überwacht beispielsweise den Positionsgeber 40 und erkennt eine manuelle Betätigung bei Änderung der Position des Flügels, ohne dass der Elektromotor 34 durch die Türantriebssteuerung 42 entsprechend angesteuert worden wäre.

Wird eine manuelle Betätigung erkannt, wird z.B. eine Manualmodussteuerung 64 aktiviert. Vorzugsweise ist die Türantriebssteuerung 42 standardmäßig im Manualmodus, außer dass durch eine Bedienperson über Signalgeber 48 oder Fernbedienung ein Automatikmodus aktiviert wird. Nach Durchführung der automatischen Bewegung kehrt dann die Türantriebssteuerung 42 in den Manualmodus zurück, in dem die Manualmodussteuerung 64 aktiv ist.

Die Manualmodussteuerung 64 schaltet den Elektromotor 34 derart stromlos, dass sich die Motorwelle 38 ohne erhöhten Widerstand durch Kraftaufwendung an dem Türantriebsarm 30 passiv drehen lässt. Dadurch kann ein Benutzer den Flügel 18 manuell öffnen, beispielsweise bis zu der in Fig. 4 dargestellten Öffnungslage. Weiter kann der Benutzer den Flügel 18 aus der in Fig. 4 dargestellten Öffnungslage manuell schließen, wie dies durch den Pfeil in Fig. 4 angedeutet ist.

Die Manualmodussteuerung 64 weist eine Schließbewegungserfassungseinrichtung 68 auf, die an einen Positionsgeber 40 angeschlossen ist und anhand einer Bewegung des Positionsgebers 40 das manuelle Schließen 66 des Flügels 18 erkennt.

Weiter weist die Manualmodussteuerung 64 eine Schließendbereichserfassungseinrichtung 70 zum Erfassen, ob der Flügel 18 beim manuellen Schließen in einen Schließendbereich 72 nahe der Schließendstellung eintritt, auf. Der Schließendbereich 72 entspricht beispielsweise dem Abstand 56, der durch die Reversiergrenze eingestellt ist.

Weiter weist die Manualmodussteuerung 64 eine Zuzieheinrichtung 74 zum automatischen Zuziehen des Flügels 18 in seine Schließendlage auf.

Die Zuzieheinrichtung 74 ist mit der Schließendbereichserfassungseinrichtung 70 verbunden und derart ausgebildet, dass sie dann, wenn erfasst wird, dass sich der Flügel 18 beim manuellen Schließen 66 in den Schließendbereich 72 hinein bewegt oder sich bei aktivem Manualmodus nicht in der Schließendlage, aber innerhalb des Schließendbereichs 72 befindet, den Elektromotor 34 derart ansteuert, dass er den Flügel mit einer geringen Bewegungsgeschwindigkeit, die beispielsweise langsamer als eine Normalbewegungsgeschwindigkeit in dem Normalbewegungsbereich außerhalb der Reversiergrenze ist, in die Schließendlage zieht.

Der Flügel 18 wird durch die Zuzieheinrichtung 74 - ähnlich wie im Automatikmodus - motorisch in seinen Anschlag gegen die Zarge 20 gefahren; dann wird der Elektromotor 34 abgeschaltet und die erreichte, durch den Anschlag definierte Schließendlage wird als neuer Referenzwert für eine Soll-Schließendlage in der Türantriebssteuerung 42 abgespeichert.

Aufgrund dieses Referenzwertes ist die Schließendlage und somit ein Punkt der Bewegungsstrecke des Flügels 18 auch im manuellen Modus stets gut bekannt, so dass die Türantriebssteuerung aufgrund der Signale des Positionsgebers 40 unter Verwendung des Referenzwertes stets zuverlässig die Türposition bestimmen kann, auch wenn das Türantriebsgetriebe 36 oder die Anschlüsse des Türantriebsarms 30 noch Schlupf aufweisen sollten.

Somit lässt sich ein Spiel oder Schlupf innerhalb des durch den Motor und das Türantriebsgetriebe 36 einschließlich des Anschlusses zu dem angetriebenen Türelement korrigieren.

Durch die Zuzieheinrichtung 74 wird auch im manuellen Betrieb stets ein sicheres und komfortables Schließen der Gebäudetür 10 erreicht.

### Bezugszeichenliste:

- 10: Gebäudetür
- 12: Drehflügeltür
- 14: Türantrieb
- 16: Drehflügel
- 18: Flügel
- 20: Zarge
- 22: Türband
- 24: Hochachse
- 26: Türklinke
- 28: Türantriebsgehäuse
- 30: Türantriebsarm
- 32: Gleitschiene
- 34: Elektromotor
- 36: Türantriebsgetriebe
- 38: Motorwelle
- 40: Positionsgeber
- 42: Türantriebssteuerung
- 44: Antenne
- 46: Fernbedienung
- 48: stationärer Signalgeber
- 50: Bedienerschnittstelle
- 52: Beleuchtung
- 54: Schließkante
- 56: Abstand (Reversiergrenze)
- 58: Automatikmodussteuerung
- 60: Automatikmodussteuerungsbefehl
- 62: Manualbetätigungserfassungseinrichtung
- 64: Manualmodussteuerung
- 66: manuelles Schließen
- 68: Schließbewegungserfassungseinrichtung
- 70: Schließendbereichserfassungseinrichtung
- 72: Schließendbereich
- 74: Zuzieheinrichtung

## Patentansprüche

1. Türantriebssteuerung (42) zum Steuern eines an einen Flügel (18) einer Gebäudetür (10) angeschlossenen Türantriebs (14), wobei die Türantriebssteuerung (42) dazu ausgebildet ist, den Türantrieb (14) in einem Automatikmodus, in dem der Flügel (18) motorisch angetrieben bewegt wird, und in einem Manualmodus, in dem der Flügel (18) manuell bewegt wird, zu steuern, wobei die Türantriebssteuerung (42) eine Schließendbereichserfassungseinrichtung (70), die dazu ausgebildet ist, im Manualmodus zu erfassen, ob sich der Flügel (18) beim manuellen Schließen (66) in einen an die Schließendstellung angrenzenden Schließendbereich (72) hinein bewegt, und eine Zuzieheinrichtung (74) umfasst, die dazu ausgebildet ist, den Türantrieb (14) zum motorisch angetriebenen Zuziehen des Flügels (18) durch Antreiben des Flügels (18) in die Schließendstellung anzusteuern, wenn die Schließendbereichserfassungseinrichtung (70) erfasst, dass der Flügel (18) sich manuell in den Schließendbereich (72) hinein bewegt oder sich bei aktivem Manualmodus in dem Schließendbereich (72) befindet,
**dadurch gekennzeichnet, dass** der Schließendbereich (72) der Bereich von der Schließendstellung bis zu einer Reversiergrenze (56) ist, wobei die Reversiergrenze (56) eine Position nahe der Schließendstellung ist, die einen von der Reversiergrenze (56) bis maximal zur Öffnungsendstellung reichenden Normalbetriebsbereich von einem Schließendbereich (72) trennt, wobei im Normalbetriebsbereich im Automatikmodus eine Kraftabschaltung oder eine Kraftabschaltung und ein anschließender Reversierbetrieb aktiv ist und im Schließendbereich (72) nicht.

2. Türantriebssteuerung (42) nach Anspruch 1,
**dadurch gekennzeichnet,**
**dass** die Türantriebssteuerung (42) eine Schließbewegungserfassungseinrichtung (68) zum Erfassen, ob der Flügel (18) manuell in Schließrichtung bewegt wird, aufweist, wobei die Zuzieheinrichtung (74) derart ausgebildet ist, dass das Zuziehen dann durchgeführt wird, wenn die Schließbewegungserfassungseinrichtung (68) eine manuelle Bewegung in Schließrichtung erfasst.

3. Türantriebssteuerung (42) nach einem der vorhergehenden Ansprüche, **dadurch gekennzeichnet,**
**dass** die Türantriebssteuerung (42) zum Durchführen wenigstens eines, mehrerer oder aller der folgenden Schritte ausgebildet ist:
b1) Zuziehen des Flügels (18) durch motorisches Antreiben des Flügels (18) bis in seinen mechanischen Anschlag an der Schließendstellung;
b2) Erfassen eines Überschreitens einer Kraftschwelle bei Anschlag des Flügels (18) in die Schließendstellung;
b3) Abschalten des Türantriebs (14) in der Schließendstellung;
b4) Speichern der durch den Anschlag in der Schließendstellung definierten Position als Referenzposition und/oder Soll-Schließendstellung.

4. Türantriebssteuerung (42) nach einem der vorhergehenden Ansprüche, **dadurch gekennzeichnet,**
**dass** die Türantriebssteuerung (42) dazu ausgebildet ist, den Türantrieb (14) in dem Automatikmodus derart zu steuern, dass er den Flügel (18) auf zumindest einem Teil der Bewegungsstrecke mit einer Normalbewegungsgeschwindigkeit antreibt und dass die Zuzieheinrichtung (74) dazu ausgebildet ist, den Türantrieb (14) beim Zuziehen derart anzusteuern, dass er den Flügel (18) mit einer Schließgeschwindigkeit antreibt, die langsamer als die Normalbewegungsgeschwindigkeit ist.

5. Türantrieb (14), der zum Antreiben einer Gebäudetür (10) ausgebildet ist, **gekennzeichnet durch** eine Türantriebssteuerung (42) nach einem der vorhergehenden Ansprüche.

6. Drehflügeltür (12) für ein Gebäude, umfassend eine Zarge (20), einen an der Zarge (20) um eine seitliche Hochachse (24) drehbar angelenkten Drehflügel (16) und einen Türantrieb (14) nach Anspruch 5.

7. Verfahren zum Betreiben eines an einen Flügel (18) einer Gebäudetür (10) angeschlossenen Türantriebs (14) mit einer Türantriebssteuerung (42) nach einem der Ansprüche 1 bis 4 oder zum Betreiben eines an einen Flügel (18) einer Gebäudetür (10) angeschlossenen Türantriebs (14) nach Anspruch 5 oder zum Betreiben einer Drehflügeltür (12) nach Anspruch 6, wobei das Verfahren umfasst: Erfassen, ob der Flügel (18) manuell in Schließrichtung in einen an die Schließendstellung angrenzenden Schließendbereich (72) hinein bewegt wird, und motorisches angetriebenes Zuziehen des Flügels (18) durch Antreiben des Flügels (18) in die Schließendstellung, wenn sich der Flügel (18) in dem Schließendbereich (72) befindet,
**dadurch gekennzeichnet, dass** der Schließendbereich (72) der Bereich von der Schließendstellung bis zu einer Reversiergrenze (56) ist, wobei die Reversiergrenze (56) eine Position nahe der Schließendstellung ist, die einen von der Reversiergrenze (56) bis maximal zur Öffnungsendstellung reichenden Normalbetriebsbereich von einem Schließendbereich (72) trennt, wobei im Normalbetriebsbereich im Automatikmodus eine Kraftabschaltung oder eine Kraftabschaltung und ein anschließender Reversierbetrieb aktiv ist und im Schließendbereich (72) nicht.

8. Verfahren nach Anspruch 7,
**dadurch gekennzeichnet,**
**dass** der Zuziehschritt wenigstens einen, mehrere oder alle der folgenden Schritte umfasst:
a) motorisches Antreiben des Flügels (18) bis in seinen mechanischen Anschlag an der Schließendstellung;
b) Erfassen eines Überschreitens einer Kraftschwelle bei Anschlag des Flügels (18) in die Schließendstellung;
c) Abschalten des Türantriebs (14) in der Schließendstellung;
d) Speichern der durch den Anschlag in der Schließendstellung definierten Position als Referenzposition und/oder Soll-Schließendstellung.

9. Verfahren nach einem der Ansprüche 7 oder 8,
**dadurch gekennzeichnet,**
**dass** der Türantrieb (14) in dem Automatikmodus zum motorischen Antreiben
einer Öffnungs- und Schließbewegung des Flügels (18) auf zumindest einem Teil der Bewegungsstrecke mit einer Normalbewegungsgeschwindigkeit angetrieben wird und dass der Zuziehschritt umfasst:
e) Antreiben des Flügels (18) mit einer Schließgeschwindigkeit, die langsamer als die Normalbewegungsgeschwindigkeit ist.

10. Verfahren nach einem der Ansprüche 7 bis 9,
**dadurch gekennzeichnet,**
**dass** der Schließendbereich (72)
10.1 weniger als die Hälfte der Bewegungsstrecke zwischen Öffnungsendstellung und Schließendstellung oder
10.2 weniger als ein Drittel der Bewegungsstrecke beträgt oder
10.3 einem Bereich von der Schließendstellung bis zu einer Position, in der die Schließkante (54) des Flügels (18)
10.3.1 20 mm bis 110 mm oder
10.3.2 40 mm bis 60 mm
Abstand (56) von ihrer Lage in der Schließendstellung hat, entspricht.

## Claims

1. Door drive control (42) for controlling a door drive (14) connected to a leaf (18) of a building door (10),
wherein the door drive control (42) is designed to control the door drive (14) in an automatic mode, in which the leaf (18) is moved by motor-driven actuation, and in a manual mode, in which the leaf (18) is moved manually,
wherein the door drive control (42) includes a closing area detection device (70), designed to detect in manual mode whether the leaf (18) during manual closing (66) is moving into a closing area (72) adjacent to the closed position, and includes a pulling device (74) designed to control the door drive (14) for motor-driven pulling of the leaf (18) by driving the leaf (18) into the closed position when the closing area detection device (70) detects that the leaf (18) is moving manually into the closing area (72) or is located in the closing area (72) during active manual mode,
**characterized in that** the closing area (72) is the area from the closed position to a reversal limit (56), wherein the reversal limit (56) is a position near the closed position, separating a normal operating range reaching from the reversal limit (56) to a maximum of the open end position from a closing area (72),
wherein a power cut-off or a power cut-off and a subsequent reverse operation is active in the normal operating range in automatic mode and is inactive in the closing area (72).

2. Door drive control (42) according to claim 1,
**characterized in that**
the door drive control (42) has a closing movement detection device (68) for detecting whether the leaf (18) is moved manually in the closing direction, wherein the pulling device (74) is designed such that the pulling is performed when the closing movement detection device (68) detects a manual movement in the closing direction.

3. Door drive control (42) according to one of the preceding claims, **characterized in that**
the door drive control (42) is designed to carry out at least one, several, or all of the following steps:
b1) Pulling the leaf (18) by motor-driven actuation of the leaf (18) up to its mechanical stop at the closed position;
b2) Detecting that a force threshold is exceeded when the leaf (18) strikes the closed position;
b3) Switching off the door drive (14) in the closed position;
b4) Storing the position defined by the stop in the closed position as a reference position and/or target closed position.

4. Door drive control (42) according to one of the preceding claims, **characterized in that**
the door drive control (42) is designed to control the door drive (14) in the automatic mode in such a way that it drives the leaf (18) over at least part of the travel path at a normal moving speed and that the pulling device (74) is designed to control the door drive (14) during the pulling in such a way that it drives the leaf (18) at a closing speed that is slower than the normal moving speed.

5. Door drive (14), designed to drive a building door (10),
**characterized by** a door drive control (42) according to one of the preceding claims.

6. Swing door (12) for a building, comprising a frame (20), a rotary leaf (16) pivotally attached to the frame (20) about a lateral vertical axis (24), and a door drive (14) according to claim 5.

7. Method for operating a door drive (14) connected to a leaf (18) of a building door (10) with a door drive control (42) according to one of the claims 1 to 4 or for operating a door drive (14) connected to a leaf (18) of a building door (10) according to claim 5 or for operating a swing door (12) according to claim 6, wherein the method comprises:
Detecting whether the leaf (18) is manually moved in the closing direction into a closing area (72) adjacent to the closed position, and
Motor-driven pulling of the leaf (18) by driving the leaf (18) into the closed position when the leaf (18) is in the closing area (72),
**characterized in that** the closing area (72) is the area from the closed position to a reversal limit (56), wherein the reversal limit (56) is a position close to the closed position separating a normal operating area extending from the reversal limit (56) to the maximum open position from a closing area (72),
wherein a power cut-off or a power cut-off and a subsequent reverse operation is active in the normal operating range in automatic mode and is inactive in the closing area (72).

8. Method according to claim 7,
**characterized in that**,
the pulling step comprises at least one, several, or all of the following steps:
a) Motor-driven actuation of the leaf (18) up to its mechanical stop at the closed position;
b) Detecting that a force threshold is exceeded when the leaf (18) strikes the closed position;
c) Switching off the door drive (14) in the closed position;
d) Storing the position defined by the stop in the closed position as a reference position and/or target closed position.

9. Method according to one of the claims 7 or 8,
**characterized in that**,
the door drive (14) in automatic mode drives an opening and closing movement of the leaf (18) over at least part of the travel path at a normal moving speed, and that the pulling step comprises:
e) Driving the leaf (18) at a closing speed that is slower than the normal moving speed.

10. Method according to one of the claims 7 to 9,
**characterized in that** the closing area (72)
10.1 is less than half the movement distance between the open position and the closed position or
10.2 is less than a third of the movement distance or
10.3 corresponds to an area from the closed position to a position where the closing edge (54) of the leaf (18) has a distance (56) of 10.3.1 20 mm to 110 mm or
10.3.2 40 mm to 60 mm
from its position in the closed position.

## Revendications

1. Commande d'actionneur de porte (42) pour contrôler un actionneur de porte (14) connecté à un battant (18) d'une porte de bâtiment (10),
la commande de mécanisme de porte (42) étant conçue pour contrôler le mécanisme de porte (14) dans un mode automatique, où le battant (18) est déplacé par motorisation, et dans un mode manuel, où le battant (18) est déplacé manuellement
la commande d'actionneur de porte (42) comprenant un dispositif de détection de zone de fermeture (70), conçu pour détecter, en mode manuel, si le battant (18) lors de la fermeture manuelle (66) se déplace dans une zone de fermeture (72) adjacente à la position fermée, et un dispositif d'attraction (74), conçu pour activer l'actionneur de porte (14) pour la fermeture motorisée du battant (18) en entraînant le battant (18) dans la position fermée lorsque le dispositif de détection de zone de fermeture (70) détecte que le battant (18) se déplace manuellement dans la zone de fermeture (72) ou est situé dans la zone de fermeture (72) en mode manuel actif,
**caractérisé en ce que** la zone de fermeture (72) est la zone de la position fermée à une limite de renversement (56), la limite de renversement (56) étant une position proche de la position fermée, qui sépare une zone de fonctionnement normal s'étendant de la limite de renversement (56) jusqu'à la position d'ouverture maximale d'une zone de fermeture (72), où une coupure de puissance ou une coupure de puissance suivie d'un fonctionnement inversé est active dans la zone de fonctionnement normal en mode automatique et est inactive dans la zone de fermeture (72).

2. Commande d'actionneur de porte (42) selon la revendication 1, **caractérisée en ce que**,
la commande d'actionneur de porte (42) comprend un dispositif de détection de mouvement de fermeture (68) pour détecter si le battant (18) est déplacé manuellement en direction de fermeture, et le dispositif d'attraction (74) est conçu de telle manière que l'attraction est effectuée lorsque le dispositif de détection de mouvement de fermeture (68) détecte un mouvement manuel en direction de fermeture.

3. Commande d'actionneur de porte (42) selon l'une des revendications précédentes,
**caractérisée en ce que**,
la commande d'actionneur de porte (42) est conçue pour effectuer au moins l'une, plusieurs ou toutes les étapes suivantes :
b1) Attraction du battant (18) en entraînant motorisée le battant (18) jusqu'à son butée mécanique en position fermée;
b2) Détection d'un dépassement d'un seuil de force lors de l'arrêt du battant (18) en position fermée;
b3) Désactivation d'actionneur de porte (14) en position fermée;
b4) Enregistrement de la position définie par l'arrêt en position fermée comme position de référence et/ou comme position fermée souhaitée.

4. Commande d'actionneur de porte (42) selon l'une des revendications précédentes,
**caractérisée en ce que**,
la commande d'actionneur de porte (42) est conçue pour commander l'actionneur de porte (14) en mode automatique de manière à ce qu'il entraîne le battant (18) sur au moins une partie du trajet à une vitesse de mouvement normal et que le dispositif d'attraction (74) est conçu pour commander l'actionneur de porte (14) lors de l'attraction de manière à ce qu'il entraîne le battant (18) à une vitesse de fermeture qui est plus lente que la vitesse de mouvement normal.

5. Actionneur de porte (14) conçu pour actionner une porte de bâtiment (10), **caractérisé par** une commande d'actionneur de porte (42) selon l'une des revendications précédentes.

6. Porte à battant pivotant (12) pour un bâtiment, comprenant un cadre (20), un battant pivotant (16) articulé rotativement sur le cadre (20) autour d'un axe vertical latéral (24) et un actionneur de porte (14) selon la revendication 5.

7. Procédé pour faire fonctionner un actionneur de porte (14) connecté à un battant (18) d'une porte de bâtiment (10) avec une commande d'actionneur de porte (42) selon l'une des revendications 1 à 4, ou pour faire fonctionner un actionneur de porte (14) connecté à un battant (18) d'une porte de bâtiment (10) selon la revendication 5, ou pour faire fonctionner une porte à battant pivotant (12) selon la revendication 6, le procédé comprenant:
Détecter si le battant (18) est déplacé manuellement en direction de fermeture dans une zone de fin de fermeture (72) adjacente, et
L'attraction motorisée du battant (18) en entraînant le battant (18) dans la position fermée, lorsque le battant (18) est dans la zone de fin de fermeture (72),
**caractérisé en ce que** la zone de fin de fermeture (72) est la zone de la position fermée à une limite de renversement (56), la limite de renversement (56) étant une position proche de la position fermée séparant une zone de fonctionnement normal allant de la limite de renversement (56) à la position d'ouverture maximale d'une zone de fin de fermeture (72), où une coupure de puissance ou une coupure de puissance suivie d'un fonctionnement inversé est active dans la zone de fonctionnement normal en mode automatique et est inactive dans la zone de fermeture (72)..

8. Procédé selon la revendication 7,
**caractérisé en ce que**,
l'étape d'attraction comprend au moins l'une, plusieurs ou toutes les étapes suivantes:
a) Entraînement motorisé du battant (18) jusqu'à sa butée mécanique en position fermée;
b) Détecter un dépassement d'un seuil de force lors de l'arrêt du battant (18) en position fermée;
c) Désactivation d'actionneur de porte (14) en position fermée;
d) Enregistrement de la position définie par l'arrêt en position fermée comme position de référence et/ou comme position fermée souhaitée.

9. Procédé selon l'une des revendications 7 ou 8,
**caractérisé en ce que**,
l'actionneur de porte (14) en mode automatique est entraîné pour une ouverture et une fermeture du battant (18) sur au moins une partie du trajet à une vitesse de mouvement normal et que l'étape d'attraction comprend:
e) Entraînement du battant (18) à une vitesse de fermeture qui est plus lente que la vitesse de mouvement normal.

10. Procédé selon l'une des revendications 7 à 9,
**caractérisé en ce que**,
la zone de fin de fermeture (72) :
10.1 est inférieure à la moitié du trajet entre la position d'ouverture maximale et la position fermée, ou
10.2 est inférieure à un tiers du trajet, ou
10.3 correspond à une zone de la position fermée à une position où le bord de fermeture (54) du battant (18) est à:
10.3.1 une distance (56) de 20 mm à 110 mm, ou
10.3.2 une distance (56) de 40 mm à 60 mm de sa position en position fermée.
